# EUROPÄISCHE PATENTSCHRIFT

(11) **EP 1 832 403 B1**
(45) Veröffentlichungstag und Bekanntmachung des Hinweises auf die Patenterteilung: **28.09.2011**
(21) Anmeldenummer: 07001708.2
(22) Anmeldetag: 26.01.2007
(51) Int. Cl.: B28B 11/16

(54) **Vorrichtung zum Schneiden von Strängen, beispielsweise von Tonsträngen**
Strand cutting apparatus, in particular clay strands
Appareil pour couper un boudin extrudé, par exemple un boudin extrudé en argile

(30) Priorität: 08.03.2006 DE 102006010685
(43) Veröffentlichungstag der Anmeldung: 12.09.2007
(73) Patentinhaber: Keller H.C.W. GmbH, 49479 Ibbenbüren-Laggenbeck (DE)
(72) Erfinder: Averbeck, Laurenz, 49186 Bad Iburg (DE); Wieligmann, Friedrich, 49492 Westerkappeln (DE); Mühlenkamp, Adrian, 49479 Ibbenbüren (DE); Mansfeld, Michael, 49479 Ibbenbüren (DE)
(74) Vertreter: Busse & Busse

(56) Entgegenhaltungen:
- DE-B1- 1 584 478
- JP-A- 8 216 139
- US-A1- 2003 089 214

## Beschreibung

Die Erfindung bezieht sich auf eine Vorrichtung zum Schneiden von Strängen, beispielsweise von Tonsträngen zur Herstellung von keramischen Produkten wie Mauer- und Dachziegeln gemäß Anspruch 1.

Tonstränge zur Herstellung von Mauer- und Dachziegeln werden herkömmlicherweise in einer Vorrichtung mit einer Schneideinrichtung auf entsprechendes Maß geschnitten, wobei die Schneideinrichtung einen zwischen je zwei Haltern eingespannten Draht aufweist. Dabei ist bekannt, den Draht im Bereich seiner Einspannung in einer Hülse zu führen, um so die Drahtposition zu fixieren. Ebenfalls bekannt ist hierbei, eine gekrümmte Hülse zu verwenden, um den Draht in eine geringfügige Schräglage zu überführen.

Nachteilig hierbei ist jedoch, dass auch bei Verwendung einer gekrümmten Hülse der Draht eine gewisse Abknickung erfährt im Falle einer Schräglage, was sehr zu Lasten der Standfestigkeit des Drahtes geht. Da die Standdauer des Drahtes jedoch für die Leistungsfähigkeit einer gesamten Anlage von entscheidender Bedeutung ist, wirkt sich die Verschleißanfälligkeit des Drahtes auf die Standdauer und damit auf die Leistungsfähigkeit der gesamten Anlage aus.

Aus der DE 15 84 478 B sind ein Verfahren und eine Vorrichtung zum Zerschneiden halbplastischer Leichtbetonkörper bekannt, bei dem die Schneiddrähte in Kipphebeln eingespannt sind, so dass die Drähte je nach Wunsch entweder in einander ständig entgegengesetzten Richtungen oder gleichzeitig nach oben bzw. nach unten durch den Leichtbetonkörper bewegt werden können. Vorteilhaft ist, dass die eingespannten Drähte über die jeweiligen Kipphalterungen auch in eine Schräglage zur z.B. Vertikalen überführt werden können, ohne dass der Draht eine Abknickung bzw. eine Umlenkung erfährt, indem durch die schwenkbeweglichen Halterungen der Schneiddraht auf Zug gehalten wird, und zwar in geradliniger Ausrichtung. Nachteilig ist, dass diese bekannte Vorrichtung nicht optimal zum Schneiden von z.B. Tonsträngen einzusetzen ist, da sich dieses Material in einem nicht plastischen bzw. halbplastischen Zustand während des Schneidvorganges befindet.

Aus der US 1,110,371 A ist eine Schneidvorrichtung für einen Tonstrang bekannt, bei der ein Schneiddraht an einem Ende federnd gehalten ist, so dass eine nachgiebige Halterung des Schneiddrahtes ermöglicht ist. Dabei ist jedoch der Schneiddraht immer exakt vertikal auszurichten, so dass die eingespannten Drähte nicht in eine Schräglage zur Vertikalen überführt werden können, ohne dass der Draht eine Abknickung bzw. Umlenkung erfährt.

Aus der JP 08216139 A ist eine Vorrichtung zum Schneiden von Strängen der eingangs genannten Art bekannt, bei der die Halter der als Schneiddraht ausgebildeten Schneide schwenkbeweglich in der Schneidvorrichtung abgestützt sind. Aufgrund der schwenkbeweglichen Halterung ist dieser an den Anschlussstellen des Schneiddrahtes nicht mehr zu knicken. Gleichwohl wird der Schneiddraht an seinen Enden gehalten und von unten nach oben oder umgekehrt durch den Tonstrang gebracht, so dass sich Knickstellen in seinem mittleren Bereich ergeben. Dadurch erfährt der Draht wiederum an der Abknickung eine hohe Belastung.

Es ist Aufgabe der Erfindung, eine Vorrichtung der eingangs genannten Art zum Schneiden von insbesondere Tonsträngen zu schaffen, bei der die verwendete Schneide geringen Belastungen ausgesetzt ist, mithin gute Standzeiten aufweist und darüber hinaus jedoch auch die Schneide für die Durchführung eines ziehenden Schnittes ausgebildet ist.

Zur Lösung dieser Aufgabe zeichnet sich die Vorrichtung der eingangs genannten Art durch eine Vorrichtung gemäß Anspruch 1 aus.

Bei der Vorrichtung nach der Erfindung sind die Schneide- bzw. die verwendeten Schneiden, insbesondere die eingespannten Drähte, über die jeweiligen schwenkbeweglichen Halterungen in eine Schräglage zur Vertikalen zu überführen, wobei der Draht keine Abknickung bzw. Umlenkung erfährt und wobei die schwenkbeweglichen Halter den Draht auf Zug halten, und zwar in geradliniger Ausbildung. Die entsprechenden Halter sind dabei so relativ zueinander zu bewegen, dass ein Halter für ein oberes Ende eines Drahtendes dem anderen für ein unteres Ende eines Drahtes voraus- oder auch nacheilt. Vorzugsweise ist der Halter des oberen Drahtendes vorauseilend, so dass durch den Tonstrang ein ziehender Schnitt mittels der Schneide zu vollziehen ist.

Bevorzugtermaßen sind mehrere parallel mit Abstand nebeneinander angeordnete Drähte als Schneiden vorgesehen. Ebenfalls bevorzugt weist die Vorrichtung eine Linearführung auf, um die Schneide aufzunehmen. Um entsprechende Längenausgleiche vorzunehmen bei entsprechender Relativbewegung eines Halters gegenüber dem anderen Halter einer Schneide, ist die Schneide bevorzugtermaßen mit einer auslenkbaren Feder verbunden.

Bevorzugtermaßen lässt sich die Schneide in einem Winkelbereich von 0 bis 25° zur Vertikalen verstellen, wobei sich automatisch die Halter diesem einzustellenden Schrägausrichtungswinkel anpassen und für jedes Winkelmaß sichergestellt ist, dass die entsprechende Schneide geradlinig auf Zug belastet wird.

Weitere vorteilhafte Ausgestaltungen ergeben sich aus weiteren Unteransprüchen, der nachfolgenden Beschreibung und der Zeichnung. In der Zeichnung zeigen:
- Fig. 1: ein Ausführungsbeispiel einer Vorrichtung nach der Erfindung in Gestalt eines Schneidtisches in einer schematischen Seitenan- sicht von vorn;
- Fig. 2: vergrößert den in Fig. 1 dargestellten Schneidtisch in einer Dar- stellung des Schneiddrahtes in vertikaler Ausrichtung,
- Fig. 2.1: eine zu Fig. 2 analoge Darstellung mit schräg ausgerichtetem Schneiddraht,
- Fig. 3: in einer Seitenansicht den unteren Schneiddrahthalter des Aus- führungsbeispiels nach Fig. 1;
- Fig. 4: eine Draufsicht auf den unteren Schneiddrahthalter nach Fig. 3;
- Fig. 5: in einer Seitenansicht den oberen Schneiddrahthalter des Ausfüh- rungsbeispiels nach Fig. 1,
- Fig. 6: eine Draufsicht auf den oberen Schneiddrahthalter nach Fig. 5, und
- Fig. 7a), 7b), und 7c): Schemadarstellungen eines Mehrfachdrahtabschneiders vor dem eigentlichen Schneidvorgang (Fig. 7a), eine Ansicht - in Förder- richtung eines Tonbatzens gesehen - auf den Mehrdrahtab- schneider (Fig. 7b) und eine zu Fig. 7a analoge Darstellung mit ausgelenktem Schneiddraht während des Schneidens (Fig. 7c).

In der Zeichnung sind grundsätzlich gleichwirkende Teile mit übereinstimmenden Bezugsziffern versehen. Allgemein mit 1 ist die Vorrichtung zum Schneiden von Strängen beziffert. Diese Vorrichtung dient dazu, ca. 12.000 Normalformatziegel (NF-Ziegel) pro Stunde zu fertigen. Dazu ist die Vorrichtung 1 als Schneidtisch ausgebildet, wobei von dem bisherigen bekannten Konzept eines Senkrechtschnittes des kontinuierlich zuzuführenden extrudierten Tonstranges 2 eine Verfahrensweise des Schneidens mit z.B. fünf Schneiden, nämlich z.B. fünf Schneiddrähten übergegangen worden sind. Dabei ist vorteilhaft, dass sich relativ kurze Einspannlängen der Schneiddrähte ergeben, wodurch sich wesentliche Vereinfachungen von elektronischen Kurvenscheiben zur Steuerung der Vorrichtung ergeben, da beispielsweise nur eine Synchronzeit für den Schneidvorgang zu berichtigen ist, und darüber hinaus, dass zusätzliche Einrichtungen zum Beispiel Lüften des Tisches oder des Lüftens von Drähten entfallen können.

Die Vorrichtung hat einen Schneidtisch 5 mit einem Grundrahmen 3, einer Messrolle 4 für den Tonstrang 2, eine Ankantvorrichtung 6, Justierrollen 7 für den Tonstrang 2 sowie einen der Vorrichtung 1 zugeordneten Extruder 8, aus dem der Tonstrang 2 kontinuierlich zugeführt wird.

Der aus dem Extruder 8 gepresste Tonstrang 2 wird über die Justierrollen 7 dem eigentlichen Schneidtisch 5 zugeführt. Die Geschwindigkeit des Tonstranges 2 wird mit einer Rolle 4.1 der Messrolle 4 ermittelt, die unterhalb des Tonstranges 2 angeordnet ist. Die Justierrollen 7 sorgen dafür, dass der Tonstrang 2 seitlich geführt ist, damit er exakt mittig in den Schneidtischbereich gefördert wird.

Vor einem eigentlichen Schneidvorgang wird der Tonstrang leicht vorgekerbt. Der Schneidtisch selber ist über einen Kurbelantrieb 9 synchron mit dem Tonstrang zu bewegen. Während der Synchronphase, also der Phase, in der der Tonstrang 2 und der Schneidtisch 5 die gleiche Geschwindigkeit haben, findet zunächst der Ankantvorgang über die Ankantvorrichtung 6 statt. Dazu wird der Tonstrang leicht vorgekerbt. In der Ankantvorrichtung 6 sind im einzelnen nicht ersichtliche Kerbwerkzeuge eingeordnet, die der Kontur des Tonstranges 2 entsprechen. Nach dem Kerbvorgang wird der Tonstrang 2 weiter dem Schneidtisch 5 zugefördert. In dieser Synchron- bzw. Gleichlaufphase findet der Schneidvorgang statt. Der Schneidtisch hat eine Schneideinrichtung 11, in der Schneiddrähte als Schneiden 10, beispielsweise fünf Schneiddrähte oder mehr (Fig. 7b), angeordnet sind.

Der Schneidvorgang wird quer zur Förderrichtung des extrudierten Stranges 2 ausgeführt. Der Schneidvorgang erfolgt wechselseitig einmal von links oder von rechts. Dazu hat die Vorrichtung 1 die Schneideinrichtung 11 (Fig. 2, Fig. 2. Fig. 2.1), die obere Halter 12 und untere Halter 13 aufweist. Diese Halter 12 und 13 sind jeweils bei 14 schwenkbar in Lagerstellen 15 (Fig. 4 und Fig. 6) gelagert. Die Halter 12 und 13 sind jeweils in einem Wagen 16 (oben) bzw. 17 (unten) festgelegt, die zusätzliche Vorschneidrollen 18 (oben) bzw. 19 (unten) haltern. In den Haltern 12 und 13 ist jeweils ein Schneiddraht 20 gespannt, der in der Darstellung nach Fig. 2 in einem gespannten Zustand vor einem eigentlichen Schneidvorgang gezeigt ist. Der Wagen 16 ist von einem Antrieb 21 entlang der Führung 22 zu bewegen, und der Wagen 17 von einem Antrieb 23 entlang der Führung 24. Die Vorschneidrollen 18 und 19 liegen vor und hinter dem Schneiddraht 20. Während eines Schneidvorganges kerben sie den Tonstrang 2 leicht vor. Die in Fig. 2 ersichtliche Justiereinrichtung ist pneumatisch betätigt und dient zum Fixieren des Tonstranges 2 und weiterhin zur Aufnahme von Schneidkräften.

In Fig. 2.1 ist der obere Wagen 16 von dem Antrieb 21 in eine gegenüber dem unteren Wagen 17 versetzte Lage nach links und mithin in eine vorauseilende Schneidstellung überführt, in der der Schneiddraht 20 eine Schrägstellung eingenommen hat und sich die Halter 12, 13 in die ersichtliche Schrägposition verschwenkt haben. Über die linearen Antriebe lässt sich auf elektronischem Wege bei dem gezeigten Ausführungsbeispiel eine Drahtneigung von 0° bis 25° zur Vertikalen einstellen.

Die Fig. 3 bis 6 zeigen vergrößert den oberen Wagen 16 und die den unteren Halter 17. Aus der Darstellung nach Fig. 5 ist ersichtlich, dass an dem oberen Wagen 16 noch eine Linearführung 26 mit einer Stellschraube 27 sowie einem Federelement 28 zum Längenausgleich für eine Schrägstellung des Schneiddrahtes 20 vorgesehen ist.

Fig. 7 verdeutlich schematisch das Mehrschneiddrahtabschneiderprinzip. Allgemein mit 2 ist wieder der Tonstrang bzw. der Tonbatzen auf dem Schneidtisch 29 veranschaulicht. Es sind die Halter 12 und 13 mit dem Schneiddraht 20 gezeigt. Nach der Darstellung nach Fig. 7b) sind diese in Mehrfachanordnung mit Abstand nebeneinander angeordnet und federnd bei 30 mit ihren oberen Haltern jeweils abgestützt. Kommt es, wie in Fig. 7c) veranschaulicht, zu einer Auslenkung des Drahtes (hier dargestellt ohne eine Bewegung des oberen Halters 12 relativ zum unteren Halter 13 - oder umgekehrt) gerät der Schneiddraht 20 in seine ausgelenkte Position. Einen entsprechenden Längenausgleich kann der Draht in einem gewissen Maße aufgrund der federnden Abstützung mitmachen. Wesentlich ist, dass die Halter 12 und 13 aufgrund ihrer Schwenkbeweglichkeit dieser Auslenkung folgen können, so dass der Schneiddraht keine Knickung an seiner Einspannstelle an den jeweiligen Haltern 12 bzw. 13 erfährt. Plötzlich auftretende Zugkräfte im Schneiddraht während des Schneidvorganges werden über die federnde Lagerung bei 30 vermindert, wodurch sich insgesamt höhere Schneiddrahtstandzeiten ergeben.

## Patentansprüche

1. Vorrichtung zum Schneiden von Strängen, beispielsweise von Tonsträngen (2) zur Herstellung von keramischen Produkten wie Mauer- und Dachziegel mittels zumindest einer Schneide (20), die in eine bewegliche Halter (12, 13) aufweisenden Schneideinrichtung (11) angeordnet ist, wobei die Halter (12, 13) der Schneide (20) schwenkbeweglich in der Schneidvorrichtung (11) abgestützt sind, **dadurch gekennzeichnet, dass** zwei getrennt voneinander beweglich antreibbare Halter (12, 13) für jeweils ein Ende der Schneide (20) vorgesehen und die beweglichen Halter (12, 13) jeweils wechselseitig in eine bewegungsmäßig vorauseilende und nacheilende Schneidstellung überführbar sind.

2. Vorrichtung nach Anspruch 1, **dadurch gekennzeichnet, dass** die Schneide (20) als Schneiddraht und die Halter (12, 13) als Drahthalter ausgebildet sind.

3. Vorrichtung nach Anspruch 1 oder 2, **dadurch gekennzeichnet, dass** die Schneideinrichtung (11) einen Grundträger aufweist, in dem die Halter (12, 13) über Lager (15) schwenkbar angeordnet sind.

4. Vorrichtung nach einem der Ansprüche 1 bis 3, **dadurch gekennzeichnet, dass** die Schneide (20) in zwei einander zugeordneten Haltern (12, 13) festgelegt ist, denen zum Längenausgleich zumindest eine Feder (28) zugeordnet ist.

5. Vorrichtung nach einem der Ansprüche 1 bis 4, **dadurch gekennzeichnet, dass** die Schneide (20) in einer an zumindest einem Halter (12) vorgesehenen Linearführung (26) mit zugeordneter Stellschraube (27) angeordnet ist.

6. Vorrichtung nach einem der Ansprüche 1 bis 5, **dadurch gekennzeichnet, dass** die Schneideinrichtung (11) einen entlang einer Führung (22, 24) beweglichen Wagen (16, 17) ausgebildet ist.

7. Vorrichtung nach einem der Ansprüche 1 bis 6, **dadurch gekennzeichnet, dass** die Aufhängung Vorschneidrollen für den Strang aufweist.

8. Vorrichtung nach Anspruch 6 oder 7, **dadurch gekennzeichnet, dass** der Relativabstand einander zugeordneter Halter (12, 13) zwecks Veränderung einer Schrägstellung der Schneide veränderbar ist.

9. Vorrichtung nach einem der Ansprüche 7 und 8, **dadurch gekennzeichnet, dass** die Vorrichtungen Justiereinrichtungen (7, 25) für den Strang (2) vorgesehen sind.

10. Vorrichtung nach einem der Ansprüche 1 bis 9, **dadurch gekennzeichnet, dass** die Halter (12, 13) quer zur Vorschubbewegung des Stranges (2) beweglich und parallel und synchron zum Strang (2) verfahrbar sind.

11. Vorrichtung nach einem der Ansprüche 1 bis 10, **dadurch gekennzeichnet, dass** der Strang (2) über eine bewegliche Messrolle (4, 4.1) bewegbar ist, die mit einer elektronischen Kurvenscheibe zum Antrieb der Halter (12, 13) in Verbindung steht.

12. Vorrichtung nach einem der vorangehenden Ansprüche, **dadurch gekennzeichnet, dass** die Schneideinrichtung (11) mehrere mit Abstand nebeneinander angeordnete Schneiden (20) aufweist.

13. Vorrichtung nach einem der vorangehenden Ansprüche, **dadurch gekennzeichnet, dass** die Schneide (20) in eine Schrägstellung zur Vertikalen zwischen 0° und 25° überführbar ist.

## Claims

1. Apparatus for cutting strands, such for example as strands of clay (2) for producing ceramic products such as wall and roof tiles, by means of at least one cutting means (20) which is arranged in a cutting arrangement (11) having movable holders (12, 13), the holders (12, 13) of the cutting means (20) being supported in the cutting arrangement (11) to be movable by pivoting, **characterised in that** two holders (12, 13) able to be driven to move separately from one another are provided, for respective ends of the cutting means (20), and the movable holders (12, 13) can be transferred to cutting positions which, as defined by movement, are alternately respectively leading and trailing.

2. Apparatus according to claim 1, **characterised in that** the cutting means (20) takes the form of a cutting wire and the holders (12, 13) take the form of wire holders.

3. Apparatus according to claim 1 or 2, **characterised in that** the cutting arrangement (11) has a main support in which the holders (12, 13) are arranged, by means of bearings (15), to be pivotable.

4. Apparatus according to one of claims 1 to 3, **characterised in that** the cutting means (20) is fixed in place in two mutually associated holders (12, 13) which have associated with them at least one spring (28) for correcting length.

5. Apparatus according to one of claims 1 to 4, **characterised in that** the cutting means (20) is arranged in a linear guide (26) which is provided at at least one holder (12) and which has an associated positioning screw (27).

6. Apparatus according to one of claims 1 to 5, **characterised in that** the cutting arrangement (11) is formed a trolley (16, 17) which can be moved along a guide (22, 24).

7. Apparatus according to one of claims 1 to 6, **characterised in that** the suspension arrangement has pre-cutting rollers for the strand.

8. Apparatus according to claim 6 or 7, **characterised in that** the relative distance between mutually associated holders (12, 13) can be altered for the purpose of altering an inclined position of the cutting means.

9. Apparatus according to either of claims 7 and 8, **characterised in that** the arrangements are provided adjusting means (7, 25) for the strand (2).

10. Apparatus according to one of claims 1 to 9, **characterised in that** the holders (12, 13) are movable transversely to the direction of feed of the strand (2) and can be displaced in parallel with and in synchronisation with the strand (2).

11. Apparatus according to one of claims 1 to 10, **characterised in that** the strand (2) can be moved over a movable measuring roller (4, 4.1) which is connected to an electronic cam for driving the holders (12, 13).

12. Apparatus according to one of the preceding claims, **characterised in that** the cutting arrangement (11) has a plurality of cutting means (20) which are arranged next to one another at a distance.

13. Apparatus according to one of the preceding claims, **characterised in that** the cutting means (20) can be transferred to an inclined position of between 0° and 25° to the vertical.

## Revendications

1. Dispositif pour couper des boudins, par exemple des boudins d'argile (2) servant à fabriquer des produits en céramique, tels que des briques et des tuiles, comportant au moins un couteau (20), une installation de coupe (11) avec des supports mobiles (12, 13),
- les supports (12, 13) du couteau (20) étant appuyés de manière mobile en pivotement dans l'installation de coupe (11),
dispositif **caractérisé par**
deux supports (12, 13) entraînés de manière mobile indépendamment l'un de l'autre pour chaque extrémité du couteau (20), et
les supports mobiles (12, 13) pouvant être mis dans une position de coupe en avance ou en retard selon le mouvement.

2. Dispositif selon la revendication 1,
**caractérisé en ce que**
le couteau (20) est un fil à découper et les supports (12, 13) sont des supports de fil.

3. Dispositif selon la revendication 1 ou 2,
**caractérisé en ce que**
l'installation de coupe (11) comporte un support de base recevant de manière pivotante les supports (12, 13) par l'intermédiaire de paliers (15).

4. Dispositif selon l'une des revendications 1 à 3,
**caractérisé en ce que**
le couteau (20) est fixé dans deux supports associés (12, 13) ayant au moins un ressort (28) pour compenser la longueur.

5. Dispositif selon l'une des revendications 1 à 4,
**caractérisé en ce que**
le couteau (20) est installé dans un guide linéaire (26) muni d'une vis de réglage (27) dans au moins un support (12).

6. Dispositif selon l'une des revendications 1 à 5,
**caractérisé en ce que**
l'installation de coupe (11) est un chariot (16, 17) mobile le long d'un guide (22, 24).

7. Dispositif selon l'une des revendications 1 à 6,
**caractérisé en ce que**
la suspension comporte des galets de prédécoupe du boudin.

8. Dispositif selon l'une des revendications 6 ou 7,
**caractérisé en ce que**
la distance relative des supports (12, 13) associés, est variable pour modifier la position inclinée du couteau.

9. Dispositif selon l'une des revendications 7 et 8,
**caractérisé en ce que**
les dispositifs comportent des installations d'ajustage (7, 25) du boudin (2).

10. Dispositif selon l'une des revendications 1 à 9,
**caractérisé en ce que**
les supports (12, 13) sont mobiles transversalement au mouvement d'avance du boudin (2) et sont mobiles parallèlement en synchronisme avec le boudin (2).

11. Dispositif selon l'une des revendications 1 à 10,
**caractérisé en ce que**
le boudin (2) est mobile sur des galets de mesure mobiles (4, 4.1) coopérant avec un disque de came électronique pour entraîner les supports (12, 13).

12. Dispositif selon l'une quelconque des revendications précédentes,
**caractérisé en ce que**
l'installation de coupe (11) comporte plusieurs couteaux (20) disposés les uns à côté des autres de manière écartée.

13. Dispositif selon l'une quelconque des revendications précédentes,
**caractérisé en ce que**
les couteaux (20) peuvent être mis dans une position inclinée par rapport à la direction verticale, suivant un angle compris entre 0° et 25°.
